# EUROPÄISCHE PATENTSCHRIFT

(11) **EP 1 301 679 B1**
(45) Veröffentlichungstag und Bekanntmachung des Hinweises auf die Patenterteilung: **23.07.2008**
(21) Anmeldenummer: 01953872.7
(22) Anmeldetag: 06.07.2001
(51) Int. Cl.: E06B 5/16, E04F 21/12

(54) **VERFAHREN UND VORRICHTUNG ZUM HERSTELLEN EINES FEUERSCHUTZGEBÄUDEABSCHLUSSFLÜGELS SOWIE DAMIT HERSTELLBARER FEUERSCHUTZGEBÄUDEABSCHLUSSFLÜGEL**
METHOD AND DEVICE FOR PRODUCING A FIRE PREVENTION CLOSING WING, AND FIRE PREVENTION CLOSING WING PRODUCED THEREWITH
PROCEDE ET DISPOSITIF DE FABRICATION D'UNE AILE DE FERMETURE COUPE-FEU ET AILE DE FERMETURE COUPE-FEU CORRESPONDANTE

(30) Priorität: 21.07.2000 DE 10035683; 04.08.2000 DE 10038078
(43) Veröffentlichungstag der Anmeldung: 16.04.2003
(73) Patentinhaber: HÖRMANN KG Freisen, D-66629 Freisen (DE)
(72) Erfinder: HÖRMANN, Thomas, J., 66606 St. Wendel (DE)
(74) Vertreter: Kastel, Stefan
(86) Internationale Anmeldenummer: PCT/DE2001/002527
(87) Internationale Veröffentlichungsnummer: WO 2002/008557

(56) Entgegenhaltungen:
- WO-A-93/01388
- US-A- 4 364 987
- US-A- 4 411 389
- US-A- 4 530 468
- US-A- 4 799 349

## Beschreibung

Die Erfindung bezieht sich auf ein Verfahren zum Herstellen eines Feuerschutzgebäudeabschlussflügels, insbesondere eines Feuerschutztürblattes, mit einem äußeren Gehäuse, insbesondere aus Metallblech, das eine aus Mineralstoffen mit Bindemittel gefüllte Füllung umschließt. Außerdem betrifft die Erfindung einen Feuerschutzgebäudeabschlussflügel, insbesondere Feuerschutztürblatt, mit einem äußeren Gehäuse, insbesondere aus Metallblech, das eine aus Mineralstoffen mit Bindemittel gebildete Füllung umschließt. Schließlich betrifft die Erfindung eine Vorrichtung zum Herstellen eines Feuerschutzgebäudeabschlussflügels, insbesondere eines Feuerschutztürblatts, mit einem äußeren Gehäuse, insbesondere aus Metallblech, das eine aus Mineralstoffen mit Bindemittel gebildete Füllung umschließt.

Die Erfindung bezieht sich somit allgemein auf zum Feuerschutz geeignete Gebäudeabschlüsse wie Feuerschutztüren und Feuerschutztore und betrifft insbesondere einen für einen solchen Feuerschutzgebäudeabschluss gedachten Flügel, also beispielsweise ein Türblatt einer Feuerschutztür oder ein Torblatt eines Feuerschutztores. Bekannte Feuerschutztüren, wie sie auf dem Markt erhältlich sind, weisen einen äußeren Mantel aus Metallblech und eine innere Füllung einer Dämm- und Isolierschicht, welche aus einer Glasfaser- oder Steinwollematte gebildet ist, auf. Das Gehäuse ist beispielsweise gebildet durch einen Türblattkasten, der die eine Breitseite des Türblattes sowie mehrere oder alle der Schmalseiten des Türblattes bildet, und der mittels eines Deckels verschlossen ist.

Ein mit einem solchen Türblattkasten gebildetes Feuerschutztürblatt ist aus der WO96/07004 bekannt.

Die bei Feuerschutztüren im Regelfalle als Füllstoffe verwendeten Isolierstoffe bestehen aus Mineralfaserplatten (Steinwollplatten oder Glaswollplatten). Die Herstellung erfolgt derart, dass die Füllung in Plattenform in den Kasten eingelegt wird und der Kasten dann mittels des Deckels verschlossen wird. Die Mineralfaserplatten werden für die verschiedenen Türtypen mit passender Länge und Breite sowie Dicke angeliefert und durch den Türhersteller bevorratet. Solche Mineralwollmatten werden beispielsweise von den Firmen Grünzweig und Hartmann AG hergestellt. Diese bekannten Mineralwollplatten bestehen in der Regel aus Mineralwolle, nämlich Steinwolle oder Glaswolle, welche mittels eines organischen Bindemittels in Plattenform gehalten werden, wobei die Platten und entsprechend der gewünschten Größe zugeschnitten werden.

Bei Brandversuchen hat sich nun ergeben, dass nach dieser bekannten Art aufgebauten Türen versagt haben, obwohl die an der Tür gemessenen Temperaturen noch nicht die zugelassenen Grenzwerte erreicht hatten. Dennoch hat sich Durchtritt von Feuer ergeben.

Bekannte Vorrichtungen zum Herstellen solcher Feuerschutztüren weisen eine Einrichtung zum Bereitstellen von Mineralstoffmatten in der passenden Größe und Dicke auf. Je nach Art der Ummantelung sind naturgemäß auch weitere bekannte Vorrichtungen zum Herstellen der Ummantelung vorgesehen, wie beispielsweise eine Einrichtung zum Herstellen des Kastens und eine Einrichtung zum Herstellen des Deckels. Einrichtungen zum Herstellen eines Türblattgehäuses sind ebenfalls in der WO96/07004 angedeutet. Sie weisen weiter eine Einlegeeinrichtung zum Einlegen der Mineralwollmatten und eine Schweißvorrichtung auf, in welchen der Deckel und der Kasten miteinander verbunden werden. Die Belieferung mit passenden Matten ist aufwendig, denn die Matten müssen entweder "just in time" zur Herstellung angeliefert werden oder es müssen für jede gewünschte Größe entsprechende Mattengrößen bevorratet werden.

Aus der FR 2568622 A ist ein Verfahren zum Herstellen einer Feuerschutztür bekannt, bei dem in den Hohlraum eines äußeren Blechmantels eine Füllung aus Vermiculite mit organischem Bindemittel eingebracht wird. Demgemäss beschreibt dieses Dokument ein Verfahren zum Herstellen eines Feuerschutztürblattes mit einem äußeren Gehäuse aus Metallblech, das eine aus Mineralstoffen mit Bindemittel gebildete Füllung umschließt, wobei zunächst das äußere Gehäuse mit einem Hohlraum hergestellt wird, der über wenigstens eine gegenüber der Länge und Breite des Hohlraumes kleiner ausgeführte Gehäuseöffnung von außen zugänglich ist, wobei eine fließfähige Mischung aus Füllmaterial auf Mineralstoffbasis mit organischem Bindemittel über die wenigstens eine Gehäuseöffnung zum Bilden der Füllung eingebracht wird.

Die US-A-4,799,349 beschreibt ein Feuerschutztürblatt aus Metallblech mit den Merkmalen des Oberbegriffes des beigefügten Anspruches 10.

Die US-4,411,389 beschreibt eine Füllkanone, die zum Einspritzen einer Mischung aus festen Partikeln und flüssigen Binder in einen Hohlraum, beispielsweise eine Kavität in einer Gebäudewand, geeignet ist. Damit lässt sich die Wand mit thermischen Isoliermaterial befüllen.

Aufgabe der Erfindung ist es, ein Verfahren und eine Vorrichtung zum Herstellen eines Feuerschutzgebäudeabschlussflügels der eingangs genannten Art zur Verfügung zu stellen, mit welchem in kostengünstigerer Weise als bisher Feuerschutzgebäudeabschlussflügel mit verbessertem Feuerwiderstand herstellbar sind. Außerdem soll ein mit einem solchen Verfahren bzw. mit einer solchen Vorrichtung herstellbarer Feuerschutzgebäudeabschlussflügel mit verbessertem Feuerwiderstand geschaffen werden.

Diese Aufgabe wird durch ein Verfahren mit den Schritten des beigefügten Anspruchs 1, eine Vorrichtung mit den Merkmalen des beigefügten Anspruchs 12 und einen Feuerschutzgebäudeabschlussflügel mit den Merkmalen des Anspruchs 9 gelöst.

Vorteilhafte Ausgestaltungen der Erfindung sind Gegenstand der Unteransprüche.

Zum Herstellen des Feuerschutzgebäudeabschlussflügels, wie insbesondere eines Feuerschutztürblattes, ist erfindungsgemäß ein Herstellverfahren vorgesehen, das gekennzeichnet ist durch Herstellen des äußeren Gehäuses mit einem Hohlraum, der über wenigstens eine Gehäuseöffnung, vorzugsweise mit gegenüber der Länge und/oder Breite des Hohlraums kleinerem Ausmaß, von außen zugänglich ist, und Einbringen eines Füllmaterials auf Mineralstoffbasis in schüttfähiger oder fließfähiger Form und eines anorganischen Bindemittels über die wenigstens eine Gehäuseöffnung zum Bilden der Füllung.

Die Erfindung sieht also ein Verfahren zur Herstellung von Feuerschutztüren oder dergleichen Feuerschutzabschlüssen vor, bei welchem Verfahren ein Gehäuse des Gebäudeabschlussflügels mit wirklich loser Mineralwolle oder sonstigem schüttfähigen, fließfähigen und/oder vereinzelten Isoliermaterial auf Mineralstoffbasis befüllt wird.

Das Füllmaterial (Isoliermaterial) wird in fließfähiger Form, insbesondere in Schüttgutform vorzugsweise ohne Bindemittel, beispielsweise in einem Silo angeliefert oder bereitgestellt. Ein solcher Silo enthält beispielsweise Mineralwolle so wie sie gesponnen wird. Dieses lose Füllmaterial wird dann mittels eines Gerätes in das hohle Gehäuse des Feuerschutzgebäudeabschlussflügels mittels eines Fluids wie zum Beispiel Pressluft eingeblasen. Bei diesem Einbringen des gekörnten oder faserförmigen schüttfähigen Mineralisolierstoffes wird vorzugsweise gleichzeitig noch ein anorganisches Bindemittel zugefügt.

Bei den von der Anmelderin durchgeführten Brandversuchen ist nämlich erkannt worden, dass das Versagen der bekannten Feuerschutztüren häufig auf eine Entwicklung brennbarer Gase aus den organischen Bindemitteln der bisher verwendeten Mineralwollmatten zurückzuführen ist. Diese brennbaren Gase sind im Brandversuch den bekannten Feuerschutztürblättern auf der dem Feuer abgewandten Seite entwichen und haben sich entzündet, was zu einem Flammenaustritt auf der dem Feuer abgewandten Seite und damit zum Durchfallen der Tür im Brandversuch geführt hat. Wird dahingegen ein anorganisches Bindemittel zum Binden der Teilchen des Mineralisolierstoffes verwendet, so führt dies nicht zum Brennen. In der Regel halten anorganische Bindemittel auch weitaus höhere Temperaturen aus als organische Bindemittel, die zur Zeit bei den auf dem Markt erhältlichen Mineralwollmatten verwendet werden, und die sich bereits bei Temperaturen ab ca. 150°C zu verflüchtigen beginnen.

Durch die besondere Art des Verfüllens mittels Einblasen losen Füllmaterials unter gleichzeitiger Zugabe von Bindemitteln ist das Herstellverfahren unabhängig von der Form angelieferter Matten. Man kann aus einem Vorratsbehälter alle Arten von Feuerschutzgebäudeabschlussflügeln (z. B. Feuerschutztürblätter, Feuerschutztorblätter, Feuerschutzklappen) befüllen. Die inner- und außerbetriebliche komplizierte Logistik zum Beliefern der Herstellvorrichtung mit passenden lsoliermatten entfällt. Auch entfallen Spezialanfertigungen von Mineralwollmatten und die zur Bevorratung derselben notwendigen Lagereinrichtungen. Man ist nicht abhängig davon, ob die Füllplatten irgendwo ausgeschnitten oder ausgeklinkt sind. Man verfüllt einfach den verbleibenden Hohlraum der äußeren Ummantelung des Gebäudeabschlussflügels. Die Erfindung sieht zum Verfüllen Verfahren wie ein Einblasverfahren oder ein Einspritzverfahren vor. Auf einem anderen technischen Gebiet werden Mineralfaser heutzutage bereits spritztechnisch schon für Deckenverkleidungen verwendet. Mit einem solchen für Deckenverkleidungen gedachten Verfahren könnte man in entsprechend abgewandelter und geänderter Form auch das Flügelgehäuse eines Feuerschutzgebäudeabschlussflügels verfüllen.

Durch das erfindungsgemäße Verfahren ist man nicht nur unabhängig von den Türgrößen und unabhängig von den Türdicken, man kann durch das entsprechende Verarbeitungsverfahren auch die Menge des in das Gehäuse einzubringenden Füllmaterials verändern. Damit hat man bereits bei der Herstellung die Möglichkeit, die Dichte der in der Tür eingebrachten Dämmschicht zu beeinflussen. Auch wenn besondere Einbauten in dem Inneren des Feuerschutzgebäudeabschlussflügels vorgesehen sind, braucht man keine weitere Arbeiten an dem Füllmaterial durchzuführen. Das Füllmaterial nimmt einfach die Form des zu verfüllenden Hohlraumes an. Auch kann man zunächst das Gehäuse in der gewünschten Form herstellen, also zum Beispiel bereits in einem Schritt den Deckel und den Kasten des Türblatts herstellen. Die Gehäuseöffnung muss nicht so groß sein, dass eine vorgeformte Matte hindurchgeführt werden kann. Es reicht, beispielsweise auf der Unterseite oder einer sonstigen Schmalseite eine kleine Öffnung zum Einbringen des losen Füllmaterials und des Bindemittels offen zu lassen, die nach dem Befüllen entweder kaum auffällt und/oder (auch optisch ansprechend) verschlossen werden kann. Das dem Füllmaterial beigefügte anorganische Bindemittel hat noch den weiteren Vorteil, dass es gleichzeitig auch als Bindemittel zwischen dem Füllmaterial und dem äußeren Gehäuse dient. Zusätzliche Fixierungen oder Verklebungen sind überflüssig.

Zwar sind bereits aus der EPO 280 306 A1 und aus der BE-A-571 576 Verfahren zur Herstellung eines Tür- oder Torflügels bekannt, bei dem ein aus Blechen gebildetes Gehäuse des Flügels einen Hohlraum umschließt, der vollständig mit einem Kunststoffschaum ausgeschäumt wird. Hierzu werden aber Kunststoffschaummaterialien verwendet auf bekannter organischer Basis (z. B. PU-Schwämme) die vollkommen ungeeignet zum Bilden eines Feuerschutzabschlusses sind. Außerdem enthalten solche Kunststoffe naturgemäß ebenfalls organische Bindemittel, die zum Ausfall durch Brennen führen würden, wenn man die so hergestellten Tür- oder Torflügel einem Brandversuch aussetzen würde.

Bei dem erfindungsgemäßen Verfahren wird hingegen ein Füllmaterial auf Mineralstoffbasis unter Zugabe eines (anorganischen) Bindemittels in verwirbelnder oder aufschäumender Weise in den Hohlraum des Gebäudeabschlussflügels eingebracht.

Dies geschieht bevorzugt durch Einblasen oder Einspritzen des losen Füllmaterials und Zugabe des Bindemittels über die wenigstens eine Gehäuseöffnung in den Hohlraum. Durch das Einblasen oder Einspritzen wird das lose Füllmaterial gleich verwirbelt, was zu Lufteinschlüssen oder sonstigen Hohlräumen innerhalb des später ausgearteten Füllmaterials führt. Diese Lufteinschlüsse oder Hohlräume dienen wie bei den bekannten Mineralwollmatten der Wärmedämmung.

Um das Füllmaterial in dem Hohlraum gleichmäßig einzubringen, wird das Füllmaterial bevorzugt durch ein Rohr, Schlauch oder dergleichen eingeblasen. Das Rohr wird in die wenigstens eine Gehäuseöffnung in den Hohlraum des Gebäudeabschlussflügels eingeführt. Das Rohr wird dabei soweit eingeführt, dass es nahe bis an den der Gehäuseöffnung gegenüberliegenden Rand des Hohlraumes reicht. Während des Verfüllvorganges wird das Rohr dann quer durch den Hohlraum führend langsam aus der Gehäuseöffnung gezogen. Auf diese Weise lässt sich der gesamte Hohlraum gleichmäßig ausfüllen. Bei weiteren ausgedehnten Gebäudeabschlussflügeln wie besonders breiten Türen oder Toren können mehrere solcher Rohre, beispielsweise eine Batterie von parallel angeordneten Rohren in eine entsprechende Reihe von Gehäuseöffnungen eingeführt und in entsprechender Weise langsam wieder zurückgezogen werden.

Als Füllmaterial wird bevorzugt ein Schüttgut verwendet, das aus temperaturbeständigen, schlecht wärmeleitenden, feuerunempfindlichen Mineralstoffen hergestellt ist. Beispielsweise ist das Füllmaterial gebildet aus geschmolzenen Mineralien in loser Form. Das derart gebildete Schüttgut liegt vorzugsweise in Form von losen Mineralfasern oder Mineralkörnern aus dem geschmolzenen Mineral vor. Beispiele sind lose gesponnene Glas- oder Steinwolle, lose Glasfasern oder lose Glaskügelchen aus geblähtem Glas. Die Glaskügelchen könnten innen auch hohl ausgebildet sein. Das gleiche gilt für Mineralkörner aus anderen geschmolzenen Mineralien.

Das anorganische Bindemittel sollte vorzugsweise im wesentlichen zwei Vorteile bieten:
1. Als anorganisches Bindemittel führt es nicht zum Brennen.
2. Es sollte höheren Temperaturen standhalten.

Hierzu bietet sich als anorganisches Bindemittel ein Wasserglas oder ein Klebstoff auf keramischer Basis an. Solche Klebstoffe gibt es auf dem Markt in Form von hochtemperaturbeständigen Klebstoffen, Vergussmassen oder Überzügen, die aus keramischen, feuerfesten Materialien wie zum Beispiel Siliziumdioxid (SiO₂), Aluminiumoxid (Al₂O₃), Zirkoniumoxid (ZRO₂), Magnesiumoxid (MgO), Glimmer und Alumosilikaten, die mit Wasser vermischt sind oder vor der Anwendung gemischt werden. Diese Pasten bilden bei der Aushärtung hochtemperaturbeständige Klebeverbindungen.

Besonders bevorzugt ist die Verwendung von Wasserglas in dem anorganischen Bindemittel oder gleich als anorganisches Bindemitteln. Bei bekannten Feuerschutzkonstruktionen werden zusätzliche Materialien, die bei Wärme Feuchtigkeit abgeben, eingebracht. Wasserglas ist ein solches Material, das bei höheren Temperaturen Wasser abspaltet. Durch die Verwendung von Wasserglas oder anderen Feuchtigkeit abspaltenden anorganischen Bindemitteln können solche zusätzlichen Kühlmittel eingespart werden.

Andererseits lassen sich durch das erfindungsgemäße Verfahren aber auch solche zusätzliche Kühlmittel in einfacher Form und sehr gleichmäßig in das Gehäuseinnere, genauer in die Füllung, einbringen, indem nämlich während oder vor dem Einbringen des aus dem Füllmaterial und dem anorganischen Bindemittel gebildeten Verfüllgutes noch wenigstens ein weiterer schütt- oder fließfähiger Zusatzstoff, der Feuchtigkeit wie Wasser zur Abgabe unter Wärmeeinwirkung enthält, zugegeben wird. Dieser wird dann mit dem Verfüllgut verwirbelt und somit gleichmäßig in den Hohlraum eingebracht.

Ein weiterer Vorteil des erfindungsgemäßen Verfahrens ist, dass bei Verwendung von Mineralfasern als Füllmaterial die Mineralfaser nicht mehr, wie im Stand der Technik üblich, hauptsächlich in einer Richtung verlaufend angeordnet sind oder in Schichten angeordnet sind, sondern total verwirbelt in dem Inneren des Feuerschutzgebäudeabschlussflügels liegt. Aufgrund dieser gänzlichen Verwirbelung wird auch die Verklebung des Füllmaterials mit der dieses umgebenden Gehäusewandung besser funktionieren als das, was bis heute im Stand der Technik ausprobiert worden ist.

Die Erfindung sieht also zur Herstellung von Feuerschutztürblättern oder dergleichen Feuerschutzgebäudeabschlussflügeln vor:
a) Herstellen eines Feuerschutzabschlussflügelgehäuses, beispielsweise eines Türblattgehäuses und
b) Einbringen, insbesondere Einblasen oder Einspritzen von loser Dämmwolle oder sonstigem schüttfähigem bzw. fließfähigem Füllmaterial auf Mineralstoffbasis, insbesondere von loser Mineralwolle oder Schüttgut aus geblähtem Glas, das beispielsweise gefasert und/oder gekörnt vorliegt, in den Hohlraum des Gehäuses. Das Einbringen erfolgt ggf. unter Zugabe eines anorganischen Bindemittels, wie insbesondere Wasserglas oder Natriumsilikat, insbesondere eines unter Temperatureinwirkung Feuchtigkeit abgebenden anorganischen Bindemittels.

Anstelle des Mischens des Verfüllgutes und ggf. weiterer Zusatzstoffe erst während des Einbringens könnte auch so verfahren werden, dass gleich eine fließ- oder schuttfähige Mischung bevorratet wird. Man könnte zum Beispiel loser Mineralwolle oder gekörnten Gläsern ein anorganisches Pulver beimischen, das unter Wasserzugabe oder Zugabe sonstiger Lösungsmittel als Bindemittel wirkt. Auch ist es möglich, das Verfüllgut als eine Art Paste oder in sonstiger fließfähiger Form zu bevorraten, welche Paste oder sonstiges Fluid z. B. auch einen Schaumbildner aufweisen könnte, um die für die Isolierwirkung vorteilhaften Hohlräume innerhalb des Fasermaterials oder sonstigen Mineralstoffmaterials innerhalb des Gehäusehohlraumes zu bilden. Als Zugabe des Bindemittels reicht es im Prinzip aus, wenn die einzelnen Teilchen des Füllmaterials mit dem anorganischen Bindemittel benetzt sind oder beim Einsprühen in den Hohlraum einen entsprechenden Sprühnebel des gleichzeitig eingebrachten anorganischen Bindemittels durchlaufen.

Je größer der zu verfüllende Hohlraum ist, desto größer besteht die Gefahr, dass sich das Füllmaterial beim Einbringen oder beim nachfolgenden Trocknen bzw. Aushärten inhomogen verteilt. Daher ist gemäß einer Ausführungsform vorgesehen, dass der zu verfüllende Hohlraum in mehrere Abschnitte unterteilt wird.

Aus diesem Grund und um die Planebenheit des Gebäudeabschlussflügels zu erreichen, sieht eine besonders bevorzugte Ausgestaltung der Erfindung vor, vor dem Einblasen oder Einspritzen des Füllmaterials, insbesondere vor dem Zusammenbau des Gehäuses innerhalb des Gehäuses Stäbe, vorzugsweise aus Isolierstoff, einzubringen, die dann mit den Gehäuseinnenwandflächen an beiden Breitseiten des Hohlraumes verklebt werden. Damit ist man in der Lage, die Dicke des Gehäuseabschlussflügels zu beherrschen und ein Ausbeulen der Breitflächen beim Einblasen zu verhindern oder zumindest sehr stark zu mindern. Die einzelnen zwischen diesen Stäben gebildeten Hohlräume werden dann mit dem Füllmaterial ausgefüllt.

Wenn diese Stäbe als Abstandshalter eingesetzt sind - im Prinzip wären auch Abstandshalter in anderen Formen möglich - wird die Plattenform der Tür verstärkt. Durch solche Abstandshalter wird auch in einfacher Weise der Raum, in welchen das Füllmaterial einzubringen ist, begrenzt, um das Material sicher gleichmäßig in gleicher Dichte über die ganze Höhe des Gebäudeabschlussflügels anzubringen. Der beim Einblasen des Füllmaterials hinzugegebene Kleber hat den Vorteil, dass das dann eingebrachte Füllmaterial sich nicht, wie das bei einer losen Watte passieren könnte, beim Öffnen und Schließen der Türe im Laufe der Zeit nach unten zusammenrüttelt. Vorzugsweise kommt der Gebäudeabschlussflügel zum oder nach dem Einblasen in eine Presse, in der es in die gewünschte Form gepresst oder in der gewünschten Form gehalten wird, bis das Verfüllgut im Inneren trocken ist. Die Aushärt- bzw. Trockenzeit kann man durch Auswahl des anorganischen Bindemittels, oder dessen Zusätze beeinflussen.

Der Feuerschutzgebäudeabschlussflügel enthält nach dem Herstellvorgang also wieder - wie im Stand der Technik - eine Dämmplatte oder Dämmmatte aus Mineralmaterial. Es bleibt kein loses Schuttgut innerhalb des Gehäuses, das Material wird wieder plattenförmig, nur braucht man zum Verfüllen des Gebäudeabschlussflügels keine vorgefertigten Platten oder Matten mehr.

Dies ist auch ein wesentlicher Fertigungsvorteil, denn nach dem Stand der Technik muss man die Platte bestellen, sie muss irgendwo angeliefert werden und das speziell für die gewünschte Gebäudeabschlusstype und -größe, für die gewünschte Dicke, Breite und Höhe. Mit der Erfindung sind diese Abmaße des Gebäudeabschlussflügels zum Bereitstellen einer Füllung unwichtig, da die Herstellung der Füllplatte oder Füllmatte innerhalb des Hohlraums des Gebäudeflügelabschlussgehäuses unter Anpassung an dessen Innenform geschieht.

Als Material für Verstärkungen oder Abstandshalter innerhalb des Hohlraumes, also beispielsweise die oben erwähnten Isolierstäbe, käme ein asbestfreier Kalziumsilikatwerkstoff in Frage, wie er beispielsweise von der Fa. Calsitherm Silikatbaustoffe GmbH, D-33175 Bad Lippspringe verkauft wird. Werkstoffe mit mehr als 95 % (CaO-; MgO-; Al₂O₃-)Silikat sind gut geeignet. Streifen aus solchem Material haben auf der einen Seite ausreichende Festigkeit, auf der anderen Seite sind sie gut verklebbar und chemisch inaggressiv, so dass sie keine Korrision an Metallwänden des Gehäuses herbeiführen können. Dies sind die wesentlichsten Kriterien zur Auswahl der Verstärkungsstabmaterialien.

Gemäß einem Ausführungsbeispiel erfolgt das Einbringen des losen Füllmaterials, zum Beispiel Mineralfasermaterials, durch Einspritzen, Einblasen oder sonstiges Einbringen unter Druck in verwirbelnder oder aufschäumender Weise durch eine Öffnung im Gehäuse, die sich vorzugsweise an einer der Schmalseiten des Gebäudeabschlussflügels befindet.

Die Öffnung befindet sich gemäß einem als Feuerschutztürblatt ausgebildeten Ausführungsbeispiel des, erfindungsgemäßen Feuerschutzgebäudeabschlussflügels auf der Unterseite.

Dort befindet sich bei einigen Feuerschutztüren, wie sie von der Anmelderin bereits hergestellt worden sind, ein dickes U-Profil. Die Unterseite liegt auch außerhalb des optischen Erscheinungsbildes eines bestimmungsgemäß verwendeten Türblatts, so dass dort ohne optische Beeinträchtigung die Gehäuseöffnung zum Einbringen des Füllmaterials eingebracht werden kann. Auch in jedem quer zur Einführrichtung durch die Gehäuseöffnung verlaufendem Abstandshalterstab ist ebenfalls ein Loch, beispielsweise von ca. 30 mm Durchmesser, je nach Größe des Türflügels, eingebracht. Durch die Gehäuseöffnung und diese Löcher wird dann das Rohr bis praktisch an das der Gehäuseöffnung gegenüberliegende Ende des Gebäudeabschlussflügels eingeführt. Das Rohr wird langsam zurückgezogen und dabei wird das Verfüllgut ausgeblasen. Gemäß einem Ausführungsbeispiel sind an der der Gehäuseöffnung entgegenliegenden Seite, beispielsweise der oberen Stirnseite oder Schmalseite, Entlüftungsbohrungen als Entlüftungseinrichtung zum Entweichen der eingeblasenen Luft bzw. der sonstigen als Trägerfluid eingebrachten Gase angeordnet. Als Trägerfluid dient vorzugsweise Pressluft. Gemäß einem weiteren Ausführungsbeispiel entweicht das Trägerfluid an dem gleichen Ende, an dem auch die Gehäuseöffnung eingebracht ist.

Anstelle eines Rohres könnte auch ein flexibler Schlauch verwendet werden, der sich auch quer zur Einführrichtung bewegen lässt, um so eine bessere Verteilung zu erreichen. Auch wäre es denkbar, eine längliche Einführöffnung vorzusehen, beispielsweise auch eine der Stirnseiten ganz offen zu lassen, um eine Bewegung der Einbringeinrichtung (also beispielsweise des oben erwähnten Rohres) quer zur Einführrichtung zuzulassen. Das mit der Ausblasöffnung versehene Ende des Rohres oder Schlauches könnte so auch schlangenlinienförmig durch den auszufüllenden Hohlraum geführt werden.

Vorzugsweise ist bis auf die Entlüftungsöffnungen der Gebäudeabschlussflügel an seinen Schmalseiten dreiseitig verschlossen. Somit ist der Gehäusehohlraum vorzugsweise bis auf die Entlüftungsöffnung und die Gehäuseöffnung allseitig geschlossen ausgebildet.

Neben dem Bindemittel können mit dem erfindungsgemäßen Verfahren auch weitere Zusatzstoffe eingebracht werden, beispielsweise kristallin gebundenes Wasser speichernde Granulate, z.B. aus oder mit Aluminiumhydroxid. Die Menge der jeweils einzubringenden Stoffe oder Zusatzstoffe können - auch bereichsweise - durch einen separat anzusteuernden Mischkopf geregelt werden. So sind auch Einzelbereiche innerhalb der Tür individuell an gewünschte Anforderungen angepasst verfüllbar.

Als Füllmaterialien kommen schüttfähige Materialen, die die Feuerschutzanforderungen oder sonstigen Anforderungen an das Isoliermaterial erfüllen in Betracht. Gut geeignet sind Schüttgüter aus Glaswerkstoffen, z.B. aus Glasfasern oder Glaskügelchen, insbesondere aus Fasern und/oder Körnern, Kügelchen aus geblähtem Glas. Schüttgüter aus geblähtem Glas sind auch wegen der allgemeinen Anforderung, dass Gebäudeabschlüsse wie Feuerschutztüren nicht zu schwer sein dürfen, zu empfehlen.

Abstandshalter innerhalb des Flügels, beispielsweise Stäbe aus Isoliermaterial erstrecken sich vorzugsweise in der vertikal anzuordnenden Richtung. Die Abstandshalterstäbe sind beispielsweise hinterschnitten, mit einer Vertiefung, Aussparung an ihrem Haltesteg versehen, wie dies in den Fig. gezeigt ist. Die Abstandshalterstäbe haben also z.B. ein Doppel-T-Profil. Dies hat brandschutztechnische Vorteile. Viele Isolierstoffe haben nämlich die Tendenz unter Wärmeentwicklung (bspw. durch Wasserverlust) zu schrumpfen. Durch die Hinterschneidung können dennoch keine glatt durchlaufenden Spalte, beispielsweise an der Grenzfläche zwischen Abstandshaltern und dem lsolierwerkstoff entstehen, die den Wärmedurchgang negativ beeinflussen würden. Die Abstände zwischen den Abstandshalterstäben sind willkürlich so zu wählen, dass die Türblattoberfläche ein glattes Erscheinungsbild erhält, beispielsweise ca. 190 mm Abstand.

Mit dem erfindungsgemäßen Verfahren ist somit ein Feuerschutzgebäudeabschlussflügel, also beispielsweise ein Feuerschutztürblatt, mit einem äußeren Gehäuse, das insbesondere aus Metallblech gebildet ist, herstellbar, wobei das Gehäuse eine aus Mineralstoffen mit Bindemittel gebildete Füllung, vorzugsweise in Plattenform, umschließt. Diese Füllung ist aus einer verwirbelten oder aufgeschäumten Mischung aus einem aus geschmolzenen Mineralien hergestellten Füllmaterial gekörnter oder faseriger Form mit einem anorganischen Bindemittel gebildet, wobei auch noch weitere Zusätze enthalten sein können, aber nicht enthalten sein müssen. Beispielsweise können Zusatzstoffe enthalten sein, die unter Wärmeeinwirkung Feuchtigkeit abgeben. Der Innenraum des Gehäuses ist bevorzugt durch Abstandshalter wie die oben erwähnten lsolierstäbe und/oder Trennstäbe gestützt und/oder unterteilt. Die Trennstäbe sind bevorzugt als Doppel-T-Profile ausgebildet. In den so gebildeten hinterschnittenen Bereich lässt sich das Füllmaterial gut einbringen und formschlüssig mit den Trennstäben verbinden.

Die erfindungsgemäße Vorrichtung zum Herstellen des Feuerschutzgebäudeabschlussflügels enthält neben üblichen Einrichtungen zum Herstellen bzw. Bereitstellen eines Gehäuses der oben erwähnten Art, insbesondere eines äußeren Gehäuses aus Metallblech, einen Vorratsbehälter für Schütt- oder Fließgut, in welchem das Füllmaterial, enthalten ist, das aus Mineralstoffen hergestellte Körner oder Fasern enthält. Weiter ist eine Einbringeinrichtung vorgesehen, mit welchem das Füllmaterial in einen Hohlraum des Gebäudeabschlussflügelgehäuses eingeblasen oder eingespritzt werden kann.

Bevorzugt ist auch eine Bindemittelzugabeeinrichtung vorgesehen, die dem einzubringenden Füllmaterial ein anorganisches Bindemittel zugibt. Eine solche Bindemittelzugabeeinrichtung ist entbehrlich, wenn bereits das in dem Vorratsbehälter enthaltene Füllmaterial mit einem solchen anorganischen Bindemittel versetzt ist. Weiter ist eine Füllmaterialzuführungsleitung vorgesehen, mit welchem das Füllmaterial aus dem Vorratsbehälter zu der Einbringeinrichtung geleitet werden kann.

In bevorzugter Ausführung enthält die Vorrichtung weiterhin eine Zusatzstoffzugabeeinrichtung, eine Dosiereinrichtung, eine automatische Prozesssteuerung, einen steuerbaren Mischkopf und/oder eine Trägerfluidversorgungseinrichtung.

Mit der Zusatzstoffzugabeeinrichtung können bei Bedarf weitere Zusatzstoffe wie insbesondere unter Wärmewirkung feuchtigkeitsabgebender Art dosiert hinzugegeben werden. Mittels der Dosiereinrichtung lässt sich die Menge und die Flussgeschwindigkeit des einbringbaren Füllmaterials einstellen und somit die Dichte des Füllmaterials einstellen. Über den steuerbaren Mischkopf ist die Menge an anorganischem Bindemittel bei der Zugabe zum Füllmaterial sowie die Menge weiterer Zusatzstoffe einstellbar. Als Trägerfluidversorgungseinrichtung dient beispielsweise eine Pressluftquelle. Mit einem Trägerfluid wie Pressluft - oder je nach Art des einzubringenden Materials auch flüssige Trägerfluide - lässt sich das Verfüllgut, das gebildet ist aus Füllmaterial, anorganischem Bindemittel und ggf. Zusatzstoffen in das Gebäudeabschlussflügelgehäuse einblasen oder einspritzen.

Ausführungsbeispiel der Erfindung werden nachstehend anhand der beigefügten Figuren näher erläutert. Darin zeigt:
- Fig. 1: eine schematische Ansicht einer Vorrichtung zum Verfüllen eines Gehäuses eines Feuerschutzgebäudeabschlussflügels mit Mineralfasermaterial;
- Fig. 2: eine Vorderansicht auf ein Feuerschutztürblatt als Beispiel für einen zu verfüllenden Gebäudeabschlussflügel;
- Fig. 3: eine Draufsicht auf das Türblatt;
- Fig. 4: einen Schnitt durch das Türblatt gemäß A-A in Fig. 2;
- Fig. 5: eine Unteransicht des Türblatts;
- Fig. 6: einen Längsschnitt durch das Türblatt beim Füllvorgang;
- Fig. 7: eine Draufsicht auf eine weitere Ausführungsform eines Türblatts;
- Fig. 8: eine geschnittene Seitenansicht des Türblatts nach Fig. 7;
- Fig. 9: eine geschnittene Unteransicht des Türblatts nach Fig. 7;
- Fig. 10: eine Ansicht des Details X aus Fig. 9;
- Fig. 11: eine Ansicht des Details Y aus Fig. 8; und
- Fig. 12: eine schematische Ansicht einer weiteren Vorrichtung zum Verfüllen eines Gebäudeabschlussgehäuses mit Isolierfüllmaterial.

In Fig.1 ist eine Vorrichtung zum Verfüllen eines Gebäudeabschlussgehäuseflügels mit auf der Basis von Mineralstoffen gebildeten Füllmaterials gezeigt. Diese Verfüllvorrichtung ist Teil einer Anlage zum Herstellen von Gebäudeabschlussflügeln wie z. B. einer Anlage zum Herstellen von Feuerschutztürblättern. Diese Anlage ist nicht im besonderen dargestellt, enthält aber übliche Vorrichtungen zur Metallbearbeitung, um ein wie in Fig. 2 gezeigtes und später näher erläutertes Gehäuse eines Feuerschutztürblattes herzustellen.

Die Verfüllvorrichtung gemäß Fig. 1 umfasst einen Schütt- oder Fließgutvorratsbehälter in Form eines Silos 1, in welchem als Füllmaterial lose Mineralwolle 2 in gesponnenem Zustand ohne Bindemittel enthalten ist. Unter Mineralwolle werden Faserstoffe aus insbesondere geschmolzenen Mineralien, wie beispielsweise Glaswolle, Steinwolle oder Basaltwolle bezeichnet. Anstelle von Mineralwolle kommen auch andere in schüttfähigem Zustand vorhandene Mineralfasern als Füllmaterial in Betracht. In weiteren Ausführungsbeispielen ist das Füllmaterial aus z. B. geschmolzenen Mineralien hergestelltes Granulat, beispielsweise ein Schüttgut aus Glaskügelchen aus geblähtem Glas.

Die Verfüllvorrichtung weist weiterhin eine Füllmaterialzuführungsleitung in Form einer Mineralfaserleitung 3 auf, die mit einem als Trägerfluidversorgungseinrichtung dienenden Pressluftpump- und Blasmechanismus 3a versehen ist. Die Mineralfaserleitung 3 mündet in ein Rohr 4 zum Einbringen des Mineralfasermaterials in ein Türblatt. Zu dem Rohr 4 mündet auch eine Versorgungsleitung, welche anderenends an einen Behälter 5 für anorganisches Bindemittel angeschlossen ist. Der Behälter 5 ist mit anorganischem Bindemittel in Form von Natriumsilikat oder Wasserglas 6 in flüssigem oder gelöstem Zustand befüllt.

Im folgenden wird nun das auf der Türblattherstellanlage gefertigte und zum Verfüllen mittels der Verfüllvorrichtung bereitgestellte Gehäuse 7 eines Feuerschutztürblattes anhand der Figuren 2 bis 5 näher eingegangen. Das Gehäuse 7 ist ein innen hohles Metallblechgehäuse. Quer durch das Metallblechgehäuse sind Stäbe 8 zum Stützen der Metallbreitseiten und zum Abtrennen von Verfüllfeldern des Hohlraumes innerhalb des Metallblechgehäuses 7 angeordnet. Die Stäbe 8 verlaufen in dem in den Figuren 2 - 6 dargestellten Ausführungsbeispiel in horizontaler Richtung bei bestimmungsgemäßer Anordnung des Türblatts. Die obere Stirnseite 9 ist, wie in Fig. 3 dargestellt, mit mehren Entlüftungsöffnungen 10 versehen. Jeder Stab 8 ist, wie au Fig. 4 ersichtlich, in der Mitte mit einer Öffnung 11 zur Hindurchführung des Rohres 4 versehen. An der unteren Stirnseite hat das Metallblechgehäuse 7 einen Abschluss in Form eines unteren U-förmigen Abschlussprofils 12, das ebenfalls mit der mittigen Öffnung 11 zur Hindurchführung des Rohres 4 versehen ist. Bis auf die Entlüftungsöffnungen 10 und die Öffnung 11 in dem Abschlussprofil 12 ist der in dem Gehäuse 7 gebildete zu verfüllende Hohlraum allseitig geschlossen. Wie aus Fig. 6 ersichtlich, wird das Rohr 4 quer durch alle Öffnungen 11 bis nahe zu dem oberen Ende des Gehäuses 7 geführt. Mittels des Pressluftpump- und - blasmechanismus 3a wird nun die lose Mineralwolle durch das Rohr 4 unter Zugabe des Natriumsilikats oder Wasserglases 6 in das Innere des Gehäuses 7 eingeblasen. Die Pressluft entweicht durch die Entlüftungsöffnungen, wie bei 14 angedeutet. Aufgrund des unter Druck erfolgenden Einblasens werden die einzelnen Mineralfasern dabei stark verwirbelt. Sie sind mit dem Wasserglas 6 benetzt und bilden so eine aufgewirbelte, aneinanderklebende Masse. Das Rohr wird, wie in Fig. 6 durch einen Pfeil angedeutet, dabei langsam nach unten aus dem Gehäuse herausgezogen, so dass nacheinander sämtliche der durch die Stäbe 8 abgetrennten Verfüllfelder durch das aus Mineralfaserwolle mit Bindemittel gebildete Verfüllgut 13 befüllt werden. Das Gehäuse 7 wird anschließend einer Presse zugeführt, wo der Aushärtvorgang des Verfüllgutes stattfindet. Nach dem Austrocknen und Aushärten des anorganischen Bindemittels (Wasserglas 6) liegt das Verfüllgut 13 in Mattenform im Hohlraum des Gehäuses 7 vor.

In den Fig. 9 - 11 ist ein weiteres Ausführungsbeispiel eines mit dem Verfüllgut 13 befüllten Feuerschutztürblattes 16 gezeigt. Bei diesem sind als Abstandshalter und Trennungen wirkende Stäbe 8' nicht in horizontaler, sondern in vertikaler Richtung in dem Feuerschutztürblatt 16 angeordnet. In dem unteren U-förmigen Abschlussprofil 12' befinden sich mehrere Öffnungen 22 zum Einbringen von Füllmaterial, je eine Öffnung 22 pro durch die Stäbe 8' abgetrenntes Verfüllfeld. Wie aus Fig. 9 und 10 ersichtlich, ist das zu verfüllende Metallgehäuse 19 (siehe auch Fig. 8) unter anderem durch die Breitseiten bildende Metallbleche 20 und 21 gebildet, welche durch die Stäbe 8' miteinander verbunden sind. Die Stäbe 8' bestehen aus Kalziumsilikat, haben Doppel-T-Profil mit Hinterschneidungen 23 und sind jeweils mit den Metallblechen 21 und 20 verklebt. Die Metallbleche 21, 20 können randseitig oben und an der Seite so miteinander verbunden sein, wie dies aus der EP 0 733 149 B1 bzw. WO 96/07004 bekannt ist.

Ein Verfüllen des in Fig. 7 bis 11 dargestellten Gehäuses 19 erfolgt entweder durch nacheinander erfolgende Befüllung jedes der durch die Stäbe 8' abgetrennten Verfüllfelder mittels des einzelnen Rohres der in Fig. 1 dargestellten Verfüllvorrichtung, oder durch ein Ensemble von mehreren parallel zueinander angeordneten Rohren 4, die gleichzeitig durch die Öffnungen 22 in dem Abschlussprofil 12' einführbar und herausführbar sind.

In Fig. 12 ist eine Verfüllvorrichtung mit einem solchen Satz von Rohren 4 dargestellt. Die Verfüllvorrichtung weist einen Vorratsbehälter 24 für schüttfähiges Isolier- und Dämmmaterial auf Mineralstoffbasis auf, das hier mit Körnern und/oder Fasern aus geblähtem Glas als Füllmaterial 25 befüllt ist. Dieser Vorratsbehälter 24 weist als Dosiereinrichtung zum Dosieren des Füllmaterials 25 ein Dosierventil 26 auf. In eine Leitung 28 für das lsolierschüttgut fließt mittels einer als Trägerfluidversorgungseinrichtung dienenden Druckmittelquelle 27 unter Druck gesetztes Trägerfluid (z. B. Pressluft), derart dass es das aus dem Vorratsbehälter 24 über das Dosierventil 26 eindosierte Füllmaterial 25 mitreißt und durch die Leitung 28 zu einem steuerbaren Mischkopf 31 leitet. Als weitere Zuflüsse zu dem steuerbaren Mischkopf 31 dienen eine Verbindungsleitung zu dem Behälter 5 für anorganisches Bindemittel mit dem darin in flüssigem oder gelöstem Zustand enthaltenen Natriumsilikat oder Wasserglas 6. Der Begriff Wasserglas bezeichnet insbesondere aus dem Schmelzguss erstarrte, glasige, wasserlösliche (Kalium- oder Natrium)Silikate oder deren viskose, wässerige Lösungen mit der chemischen Zusammensetzung Me₂O • nSiO₂, wobei Me meist Natrium oder Kalium, aber auch Lithium, NH₄ mit n = 2 ... 4 ist. Eine weitere Zuleitung zu dem steuerbaren Mischkopf 31 ist anderenends mit einem Behälter 29 für Zusatzstoff 30 wie insbesondere Aluminiumhydroxid-Granulat verbunden.

Der Ausgang des steuerbaren Mischkopfes 31 mündet in einen steuerbaren Verteilerkopf 32, der die in dem Mischkopf 31 gebildete Mischung auf die mehreren Rohre 4 zum Verfüllen des Feuerschutzgebäudeabschlussflügels 33 leitet. Eine automatische Prozesssteuerung 34 dient zur Einstellung und Steuerung der einzelnen Einrichtungen 26, 27, 31, 32.

Die Bezugszeichen bezeichnen:
- 1: Silo mit loser Mineralwolle
- 2: lose Mineralwolle in gesponnem Zustand ohne Bindemittel
- 3: Mineralfaserleitung mit Pressluftpump- und blasmechanismus
- 4: Rohr zum Einbringen des Mineralfasermaterials in ein Türblatt
- 5: Behälter für anorganischem Bindemittel
- 6: Natriumsilikat oder Wasserglas (flüssiger oder gelöster Zustand)
- 7: innen hohles Metallblechgehäuse eines Türblatts
- 8, 8': Stäbe zum Stützen der Metallbreitseiten und zum Abtrennen von Verfüllfeldern im Gehäuse 7
- 9: obere Stirnseite
- 10: Entlüftungsöffnungen
- 11: Öffnung zum Hindurchführen des Rohres 4
- 12, 12': unteres U-förmiges Abschlussprofil
- 13: Mineralfaserwolle mit Bindemittel
- 14: entweichende Pressluft
- 16: Feuerschutztürblatt
- 17: Schloss
- 18: Bänder
- 19: Metallgehäuse
- 20: Metallblech
- 21: Metallblech
- 22: Öffnung zum Einbringen von Isoliermaterial
- 23: Hinterschneidung
- 24: Vorratsbehälter für schüttfähiges Isolier- und Dämmmaterial
- 25: Körner und/oder Fasern aus geblähtem Glas
- 26: Dosierventil, Dosieraustrageinrichtung
- 27: Druckmittelquelle (Trägerfluidquelle)
- 28: Leitung für lsolierschüttgut im Trägerfluidstrom
- 29: Behälter für Zusatzstoff
- 30: Zusatzstoff, bspw. Aluminiumhydroxid-Granulat
- 31: steuerbarer Mischkopf
- 32: Verteilerkopf, ggfs steuerbar
- 33: zu verfüllender Gebäudeabschlussflügel
- 34: automatische Prozesssteuerung

## Patentansprüche

1. Verfahren zum Herstellen eines Feuerschutzgebäudeabschlussflügels (33, 16), insbesondere eines Feuerschutztürblatts (16), mit einem äußeren Gehäuse (7, 19), insbesondere aus Metallblech, das eine aus Mineralstoffen (2, 25) mit Bindemittel (6) gebildete Füllung (13) umschließt, mit den Schritten:
Herstellen des äußeren Gehäuses (7, 19) mit einem Hohlraum, der über wenigstens eine Gehäuseöffnung (11, 22), vorzugsweise mit gegenüber der Länge und/oder Breite des Hohlraums kleinerem Ausmaß, von außen zugänglich ist, und
Einbringen eines Füllmaterials (2, 25) auf Mineralstoffbasis in schüttfähiger oder fließfähiger Form, welches Füllmaterial gebildet ist aus geschmolzenen Mineralien in loser gefaserter oder gekörnter Form, aus losen Mineralwollerzeugnissen (2) oder Mineralfasern, aus lose gesponnener Glas- oder Steinwolle, losen Glasfasern oder losen Glaskügelchen (25) aus geblähtem Glas, und eines anorganischen Bindemittels (6) über die wenigstens eine Gehäuseöffnung (11, 22) zum Bilden der Füllung (13).

2. Verfahren nach Anspruch 1
**gekennzeichnet durch**
Einblasen oder Einspritzen des losen Füllmaterials (2, 25) unter Zugabe des anorganischen Bindemittels (6) über die wenigstens eine Gehäuseöffnung (11, 22) in den Hohlraum.

3. Verfahren nach Anspruch 2,
**dadurch gekennzeichnet,**
**dass** das Füllmaterial durch (2, 25) ein Rohr (4) eingeblasen wird, das zum Einblasen über die Gehäuseöffnung (11, 22) in das Türblattgehäuse (7, 19) oder dergleichen Gebäudeabschlussgehäuse eingeführt wird und beim Einblasvorgang zum gleichmäßigen Befüllen des Hohlraumes langsam zurückgezogen wird.

4. Verfahren nach einem der Ansprüche 1 bis 3,
**dadurch gekennzeichnet,**
**dass** als Füllmaterial aus temperaturbeständigem, schlecht wärmeleitenden, feuerunempfindlichen Mineralstoffen hergestelltes Schüttgut (2, 25) verwendet wird.

5. Verfahren nach einem der Ansprüche 1 bis 4,
**dadurch gekennzeichnet,**
**dass** als anorganisches Bindemittel ein Klebstoff auf keramischer Basis enthaltend Siliziumdioxid, Aluminiumoxid, Zirkoniumoxid, Magnesiumoxid, Glimmer, Natriumsilikate, Kaliumsilikate oder Alumosilikate verwendet wird.

6. Verfahren nach einem der Ansprüche 1 bis 5,
**dadurch gekennzeichnet,**
**dass** das anorganische Bindemittel Wasserglas (6) enthält oder ist.

7. Verfahren nach einem der Ansprüche 1 bis 6,
**gekennzeichnet durch**
Zugabe wenigstens eines weiteren schütt- oder fließfähigen Zusatzstoffes (30) zum aus dem Füllmaterial (2, 25) und dem anorganischen Bindemittel (6) gebildeten Verfüllgut (13) während oder vor dem Einbringen, welcher Zusatzstoff (30) Feuchtigkeit, wie Wasser, zur Abgabe unter Wärmeeinwirkung enthält.

8. Verfahren nach einem der Ansprüche 1 bis 7,
**dadurch gekennzeichnet,**
**dass** eine vorgefertigte Mischung aus dem Füllmaterial (2, 25) und dem anorganischen Bindemittel (6) und gegebenenfalls einem oder mehreren weiteren Zusatzstoffen (30) in verwirbelnder oder aufschäumender Weise durch die Gehäuseöffnung (11, 22) in den Hohlraum eingebracht wird.

9. Feuerschutzgebäudeabschlussflügel (33, 16), insbesondere Feuerschutztürblatt (16), mit einem äußeren Gehäuse (7, 19), insbesondere aus Metallblech, das eine aus Mineralstoffen (2, 25) mit Bindemittel (6) gebildete Füllung (13) umschließt,
wobei die Füllung (13) aus einer verwirbelten oder aufgeschäumten Mischung aus einem aus geschmolzenen Mineralien hergestellten Füllmaterial (2, 25) gekörnter oder faseriger Form mit einem anorganischen Bindemittel (6) gebildet ist,
**dadurch gekennzeichnet,**
**dass** ein die Füllung beinhaltender Innenraum des Gehäuses (7, 19) durch Abstandshalter (8, 8') und/oder Trerinstäbe gestützt und/oder unterteilt ist.

10. Feuerschutzgebäudeabschlussflügel nach Anspruch 9,
**dadurch gekennzeichnet,**
**dass** die Füllung einen Zusatzstoff (30) aufweist, der unter Wärmeeinwirkung Feuchtigkeit abgibt.

11. Feuerschutzgebäudeabschlussflügel nach Anspruch 9 oder 10,
**dadurch gekennzeichnet,**
**dass** die Trennstäbe (8, 8') hinterschnitten, insbesondere Doppel-T-förmig, ausgebildet sind.

12. Vorrichtung zum Herstellen eines Feuerschutzgebäudeabschlussflügels (33, 16), insbesondere eines Feuerschutztürblatts (16), mit einem äußeren Gehäuse (7, 19), insbesondere aus Metallblech, das eine aus Mineralstoffen (2, 25) mit Bindemittel (6) gebildete Füllung (13) umschließt, mit einer Einrichtung zum Herstellen des äußeren Gehäuses (7, 19),
**gekennzeichnet durch**
einen Schütt- oder Fließgutvorratsbehälter (1, 24) für aus Mineralstoffen hergestellte Körner (25) oder Fasern enthaltendes Füllmaterial (2, 25) und eine Einbringeinrichtung (4) zum Einschütten, Einblasen oder Einspritzen des Füllmaterials (2, 25) in einen Hohlraum eines Gehäuses (7, 19) und eine Füllmaterialzuführungsleitung (3,28) zum Zuführen des Füllmaterials (2, 25) aus dem Schütt- oder Fließgutbehälter (1, 24) zu der Einbringeinrichtung (4) und eine Bindemittelzugabeeinrichtung (5), die dem einzubringenden Füllmaterial (2, 25) ein anorganisches Bindemittel (6) zugibt.

13. Vorrichtung nach Anspruch 12,
**gekennzeichnet durch**
eine Zusatzstoffzugabeeinrichtung (29) zum Zugeben und/oder Dosieren wenigstens eines, insbesondere unter Wärmeeinwirkung Feuchtigkeit abgebenden, Zusatzstoffes (30), eine Dosiereinrichtung (26) zum Dosieren des Füllmaterials,
eine automatische Prozesssteuerung (34),
einen steuerbaren Mischkopf (31) und/oder
eine Trägerfluidversorgungseinrichtung (3a, 27) zum Bereitstellen von unter Druck stehendem Trägerfluid, mittels welchem das Füllmaterial (2, 25) oder eine einzubringende Verfüllgutmischung (13) aus Füllmaterial (2, 25), anorganischem Bindemittel (6) und gegebenenfalls Zusatzstoff(en) (30) in das Gehäuse (7, 19) einblasbar oder einspritzbar ist.

## Claims

1. Method of producing a fireproof building closure panel (33, 16), particularly a fire door (16), having an outer housing (7, 19), particularly of sheet metal, that encloses a filling (13) formed form mineral substances (2, 25) with binder (6), comprising the steps of:
producing the outer housing (7, 19) with a cavity that is accessible from the outside through at least one housing opening (11, 22) which is preferably smaller than the length and width of the cavity, and
introducing a filler material (2, 25) based on mineral substances in loose or pourable form, which filler material is formed from a melted material in loose fibrous or granular form, from loose mineral wool products (2) or mineral fibres, from loosely spun glass wool or rock wool, loose glass fibres or loose glass beads (25) of blown glass, and an inorganic binder (6) through the at least one housing opening (11, 22) to form the filling (13).

2. Method according to claim 1, **characterised by** blowing or injecting the loose filler material (2, 25) into the cavity with the addition of the inorganic binder (6) through the at least one housing opening (11, 22).

3. Method according to claim 2, **characterised in that** the filler material is blown in through (2, 25) a tube (4) which is inserted into the door housing (7, 19) or similar building closure housing through the housing opening (11, 22) for the blowing in process and is slowly withdrawn during the blowing-in process to fill the cavity uniformly.

4. Method according to one of claims 1 to 3, **characterised in that** the filler material used is loose material (2, 25) produced from temperature-resistant, fireproof mineral substances that are a poor conductor of hear.

5. Method according to one of claims 1 to 4, **characterised in that** the inorganic binder used is an adhesive based on ceramics containing silicon dioxide, aluminium oxide, zirconium oxide; magnesium oxide, mica, sodium silicates, potassium silicates or alumosilicates.

6. Method according to one of claims 1 to 5, **characterised in that** the inorganic binder contains or is waterglass (6).

7. Method according to one of claims 1 to 6, **characterised by** the addition of at least one other pourable or flowable additive (30) to the filling (13) formed from the filler material (2, 25) and the inorganic binder (6), during or before the introduction, this additive (30) containing moisture, such as water, for release under the effect of heat.

8. Method according to one of claims 1 to 7, **characterised in that** a pre-prepared mixture of the filler material (2, 25) and the inorganic binder (6) and optionally one or more other additives (30) is introduced into the cavity through the housing opening (11, 22) in a turbulent or foaming manner.

9. Fire protection building closure panel (33, 16), particularly a fire door (16), having an outer housing (7, 19), particularly of sheet metal, that encloses a filling (13) formed from mineral substances (2, 25) with binder (6),
wherein the filling (13) is formed from a vortexed or foamed mixture of a filler (2, 25) in granular or fibrous form made from melted minerals, with an inorganic binder (6),
**characterised in that** an inner space of the housing (7, 19) containing the filling is supported and/or subdivided by spacers (8, 8') and/or separating bars.

10. Fire protection building closure panel according to claim 9, **characterised in that** the filling comprises an additive (30) that releases moisture under the effect of heat.

11. Fire protection building closure panel according to claim 9 or 10,
**characterised in that** the separating bars (8, 8') are undercut, particularly in a double-T shape.

12. Apparatus for producing a fire protection building closure panel (33, 16), particularly a fire door (16), having an outer housing (7, 19), particularly of sheet metal, that encloses a filling (13) formed form mineral substances (2, 25) with binder (6), having an apparatus for producing the outer housing (7, 19),
**characterised by**
a storage container (1, 24) for bulk or flowable materials, for filler material (2, 25) which comprises granules (25) or fibres made from mineral substances, for pouring, blowing or injecting the filler material (2, 25) into a cavity of a housing (7, 19) and a filler material feed line (3, 28) for supplying the filler material (2, 25) from the storage container (1, 24) for bulk or flowable materials to the introduction apparatus (4) and a binder adding device (5) which adds an inorganic binder (6) to the filler material (2, 25) which is to be introduced.

13. Apparatus according to claim 12, **characterised by**
an additive adding device (29) for adding and/or metering at least one additive (30) that gives off moisture particularly under the effect of heat, a metering device (26) for metering the filler material,
an automatic process control (34),
a controllable mixer head (31) and/or
a carrier fluid supply device (3 a, 27) for providing pressurised carrier fluid by means of which the filler material (2, 25) or a filling mixture (13) of filler material (2, 25), inorganic binder (6) and optionally additive(s) are to be blown or injected into the housing (7, 19).

## Revendications

1. Procédé de fabrication d'un battant de fermeture coupe-feu d'une construction (33, 16) notamment d'un panneau de porte coupe-feu (16) comportant un boîtier extérieur (7, 19) notamment en tôle, enveloppant un remplissage (13) en matière minérale (2, 25) avec du liant (6), comprenant les étapes suivantes :
réalisation du boîtier extérieur (7, 19) avec une cavité accessible de l'extérieur par au moins une ouverture (11, 22), de préférence de dimension extérieure plus petite que la longueur et/ou la largeur de la cavité et
introduction d'une matière de remplissage (2, 25) à base de matière minérale sous forme pulvérulente ou liquide, cette matière de remplissage étant constituée de minéraux fondus à l'état de fibres libres ou à l'état de grains, de laine minérale libre (2) ou de fibres minérales, de laine de verre ou de roche, filée librement, de fibres de verre, libres ou de billes de verre, libres (25) en verre soufflé et d'un liant minéral (6) par au moins un orifice (11, 22) du boîtier pour former le remplissage (13).

2. Procédé selon la revendication 1,
**caractérisé en ce qu'**
on introduit par soufflage ou par injection la matière de remplissage libre (2, 25) en ajoutant un liant minéral (6) par au moins une ouverture (11, 22) du boîtier dans la cavité.

3. Procédé selon la revendication 2,
**caractérisé en ce que**
la matière de remplissage se souffle (2, 25) à l'aide d'un tube (4) introduit pour insuffler par l'ouverture du boîtier (11, 22) dans le boîtier du panneau de porte (7, 19) ou boîtier de fermeture de construction, analogue, et qui est rétractée lentement au cours de l'opération d'insufflation pour remplir régulièrement la cavité.

4. Procédé selon l'une des revendications 1 à 3,
**caractérisé en ce que**
la matière de remplissage est un produit en vrac (2, 25) qui est une matière minérale réfractaire, mauvaise conductrice de chaleur, ininflammable.

5. Procédé selon l'une des revendications 1 à 4,
**caractérisé en ce que**
le liant minéral est un liant à base céramique contenant du dioxyde de silicium, de l'oxyde d'aluminium, de l'oxyde de zirconium, de l'oxyde de magnésium, du micas, du silicate de sodium, du silicate de potassium ou des aluminosilicates.

6. Procédé selon l'une des revendications 1 à 5,
**caractérisé en ce que**
le liant minéral est du silicate de soude (6) ou contient du silicate de soude.

7. Procédé selon l'une des revendications 1 à 6,
**caractérisé par**
l'addition d'au moins un autre additif (30) susceptible de couler ou de fluer, le produit de remplissage (13) formé par la matière de remplissage (2, 25) et du liant minéral (6) et qui pendant ou avant son introduction, l'additif (30) contient de l'humidité telle que l'eau pour être dégagée par action de la chaleur.

8. Procédé selon l'une des revendications 1 à 7,
**caractérisé par**
un mélange préfabriqué comprenant la matière de remplissage (2, 25) et le litant minéral (6) et le cas échéant un ou plusieurs autres additifs (30) introduits par un mouvement de turbulence ou sous forme de mousse à travers l'orifice de boîtier (11, 22) dans la cavité.

9. Battant coupe-feu de bâtiment (33, 16), notamment panneau de porte coupe-feu (16) comportant un boîtier extérieur (7, 19) notamment en tôle entourant un remplissage (13) formé de matière minérale (2, 25) et de liant (6), le remplissage (13) étant réalisé par un mélange mis en turbulence ou expansé, d'une matière de remplissage (2, 25) fabriquée à partir de minéraux fondus, sous forme de grains ou de fibres avec un liant minéral (6),
**caractérisé en ce que**
le volume intérieur du boîtier (7, 19) qui contient le remplissage est supporté et/ou subdivisé par des organes d'écartement (8, 8') et/ou des tiges de séparation.

10. Battant coupe-feu de bâtiment selon la revendication 9,
**caractérisé en ce que**
le remplissage comporte un additif (30) qui dégage de l'humidité sous l'effet de la chaleur.

11. Battant coupe-feu de bâtiment selon la revendication 9 ou 10,
**caractérisé en ce que**
les tiges séparatrices (8, 8') ont une forme en contre-dépouille, notamment une forme en double T.

12. Dispositif pour la fabrication de battants coupe-feu d'immeubles (33, 16) notamment panneau de porte coupe-feu (16) ayant un boîtier extérieur (7, 19) notamment en tôle entourant un remplissage (13) formé de matières minérales (2, 25) et d'un liant (6), et ayant une installation pour réaliser le boîtier extérieur (7, 19),
**caractérisé par**
un récipient contenant une réserve de produit pulvérulent ou liquide (1, 24) pour une matière de remplissage (2, 25) formé de grains (25) ou de fibres, fabriqués à partir de matières minérales ainsi qu'une installation d'introduction (4) pour verser, souffler ou injecter la matière de remplissage (2, 25) dans une cavité d'un boîtier (7, 19) et une conduite d'alimentation en matière de remplissage (3, 28) pour transférer la matière de remplissage (2, 25) du réservoir de produit pulvérulent ou liquide (1, 24) dans l'installation d'introduction (4) et un dispositif de fourniture de liant (5) qui ajoute un liant minéral (6) à la matière de remplissage (2, 25) à introduire.

13. Dispositif selon la revendication 12,
**caractérisé par**
une installation pour ajouter un additif (29), pour ajouter et/ou doser au moins un additif (30) dégageant de l'humidité sous l'effet de la chaleur, une installation de dosage (26) pour doser la matière de remplissage, une commande automatique de procédé (34), une tête de mélange (31) commandée et/ou une installation d'alimentation en fluide vecteur (3a, 27) pour fournir le fluide vecteur sous pression qui permet d'introduire la matière de remplissage (2, 25) ou un mélange de matière de remplissage (13) à injecter, formé d'une matière de remplissage (2, 25), d'un liant minéral (6) et le cas échéant d'additifs (30) dans le boîtier (7, 19) par insufflation ou injection.
